# EUROPÄISCHE PATENTSCHRIFT

(11) **EP 0 264 589 B1**
(45) Veröffentlichungstag und Bekanntmachung des Hinweises auf die Patenterteilung: **05.02.1992**
(21) Anmeldenummer: 87112569.6
(22) Anmeldetag: 28.08.1987
(51) Int. Cl.: A47B 1/00, F16B 5/06

(54) **Tischsystem**
Table system
Système de table

(30) Priorität: 16.10.1986 DE 3635288
(43) Veröffentlichungstag der Anmeldung: 27.04.1988
(73) Patentinhaber: Wilkhahn Wilkening + Hahne GmbH + Co., D-31848 Bad Münder (DE)
(72) Erfinder: Becker, Erich, D-3257 Springe 1 (DE); Grabe, Rainer H., D-3257 Springe 3 (DE)
(74) Vertreter: Tetzner, Volkmar, Dr.-Ing. Dr. jur.

(56) Entgegenhaltungen:
- FR-A- 405 162
- GB-A- 2 100 121

## Beschreibung

Die Erfindung betrifft ein Tischsystem nach dem Oberbegriff des Patentanspruches 1.

Für Konferenzräume, Speiseräume und dergleichen mehr ist es immer wieder erforderlich, Tischsysteme in den jeweiligen Anforderungen entsprechenden Konfigurationen zusammenzuordnen. Die einfachste Form solcher Tischsysteme kann darin gesehen werden, eine Anzahl von einzelnen, im wesentlichen gleichartigen Tischen in der gewünschten Konfiguration lose zusammenzustellen. Ein wesentlicher Nachteil von lose zusammengestellten Tischen ist, daß einzelne Tische bereits durch ein verhältnismäßig leichtes Berühren aus der Zusammenordnung in unerwünschter Weise verschoben werden können.

Man hat daher verschiedene Tischsysteme entwickelt, bei denen die einzelnen Tischelemente (bei denen es sich um einzelne frei aufstellbare Tische oder um eine Kombination solcher Tische mit sogenannten Tischeinhängeplatten handeln kann) im Bereich ihrer gegenüberliegenden Tischplattenkanten durch mechanische Verbindungseinrichtungen lösbar miteinander verbunden werden können. Hierbei ist aus der Praxis eine Ausführungsform bekannt, bei der an der Unterseite der Tischplattenkanten von Tischeinhängeplatten Scharniere befestigt sind, deren freie Scharnierplatte beim Zusammenbauen der Tischeinhängeplatte mit einem frei aufstellbaren Tisch nach außen geklappt und an der Unterseite der gegenüberliegenden Tischplattenkante des Tisches mit Hilfe einer passenden Befestigungsschraube lösbar verbunden wird. Dies ist äußerst umständlich und zeitraubend und benötigt Werkzeuge und lose Befestigungsmittel.

Aus der Praxis ist ferner eine Ausführung bekannt, bei der in den miteinander zu verbindenden Tischplatten-Kantenbereichen Steckverbindungsbeschläge vorgesehen sind. In diesem Falle müssen Steckerteile in Aufnahmeteile horizontal eingeschoben werden, was zu einem umständlichen Zusammenbauen (Montage) des Tischsystems für die jeweilige Tischkonfiguration führt. Diese zum Teil freiliegenden und vorstehenden Verbindungsbeschläge behindern ferner ein raumsparendes Stapeln nichtbenutzter Tischelemente und können außerdem die Tischplatten beim Stapeln oder sonstigen Handhaben verkratzen. Ferner hat sich hierbei gezeigt, daß keine ausreichend zuverlässige Verriegelung zwischen den Verbindungsbeschlägen herbeigeführt werden kann.

Eine im Prinzip ähnliche Ausführungsform wie die zuvor beschriebene ist auch in der GB-A-21 00 121 offenbart, deren Tischsystem etwa mit dem im Oberbegriff des Anspruches 1 vorausgesetzten Tischsystem übereinstimmt. Diese bekannte Ausführungsform unterscheidet sich von der zuletzt beschriebenen vor allem dadurch, daß die Steckerteile rohrförmig ausgebildet und an der Unterseite der zugehörigen Tischplatte (nahe der Außenkante) so angeschraubt sind, daß sie nach Art eines horizontalen Knebels um eine vertikale Achse aus einer Ruhestellung unterhalb der Tischplatte in eine Eingriffsstellung geschwenkt werden können, in der ihr mit konischem Ende versehener einer Abschnitt gegenüber der Außenkante der Tischplatte vorsteht, damit er in einen gegenüberliegenden, ebenfalls rohrförmigen bzw. hülsenförmigen Aufnahmeteil horizontal eingeschoben werden kann, der an der Unterseite der benachbarten Tischplatte angeschraubt ist. Neben jedem rohrförmigen Aufnahmeteil ist ein Sicherungselement in Form eines mittels Handhebels lösbaren Klinkenhebels angeordnet, dessen gegen den gegenüberliegenden Steckerteil weisendes vorderes Ende mit einer Ausklinkung versehen ist, die mit einem seitlich vom gegenüberliegenden Steckerteil vorstehenden Zapfen in Verriegelungseingriff gebracht werden kann, wenn der Steckerteil lose in den gegenüberliegenden Aufnahmeteil eingesteckt ist.

Der Erfindung liegt daher die Aufgabe zugrunde, unter Vermeidung der geschilderten Nachteile bekannter Ausführungen ein Tischsystem der im Oberbegriff des Anspruches 1 vorausgesetzten Art zu schaffen, das bei relativ einfacher Konstruktion und Handhabung ein rasches und zuverlässiges Verbinden von wenigstens zwei Tischelementen miteinander sowie ein schonendes Aufeinanderstapeln einzelner Tischelemente gestattet.

Diese Aufgabe wird erfindungsgemäß durch die kennzeichnenden Merkmale des Anspruches 1 gelöst.

Vorteilhafte Ausgestaltungen und Weiterbildungen dieser Erfindung sind Gegenstand der Unteransprüche.

Bei diesem erfindungsgemäßen Tischsystem sind die beiden Hauptteile der bzw. jeder Verbindungseinrichtung im wesentlichen von unten her und seitlich in die Tischplattenkanten des zugehörigen Tischelements eingelassen und diese Hauptteile schließen im wesentlichen bündig mit der Außenkontur der Tischplattenkanten ab.

Im Gegensatz zu den oben erläuterten bekannten Ausführungen ist somit gemäß der Erfindung der eine Hauptteil jeder zweiteiligen Verbindungseinrichtung in den Tischplatten-Kantenbereich des einen Tischelements und der zweite Hauptteil in den Tischplatten-Kantenbereich des benachbarten anderen Tischelements eingebaut, d.h. die beiden Hauptteile der Verbindungseinrichtung sind in die jeweils zugehörigen Tischplattenkanten bzw. -Kantenbereiche vollkommen integriert, so daß im nichtbenutzten und gegebenenfalls aufeinandergestapelten Zustand der einzelnen Tischelemente diese durch vorstehende Verbindungseinrichtungen weder verkratzt noch in sonstiger Weise beschädigt werden können. Es wird hierdurch außerdem ein sauberes und ästhetisches Aussehen der mit den Hauptteilen der Verbindungseinrichtung bzw. Verbindungseinrichtungen ausgestatteten Tischelemente erreicht.

Wenn die Tischelemente dieses erfindungsgemäßen Tischsystems zusammengebaut bzw. miteinander verbunden werden sollen, dann braucht vom ersten Hauptteil der Verbindungseinrichtung lediglich der Halterungshebel aus der Außenkontur der zugehörigen Tischplattenkante herausgeschwenkt zu werden, so daß der in die Tischplattenkante des benachbarten anderen Tischelements eingebaute zweite Hauptteil auf den herausgeschwenkten Halterungshebel aufgesetzt wird, der formschlüssig in den zweiten Hauptteil eingreift. Dies kann mit verhältnismäßig einfachen konstruktiven Mitteln erreicht werden und führt zu einer leichten und raschen Handhabung beim Zusammenbau von Tischelementen. Durch die sinnvolle Ausbildung der beiden Hauptteile jeder Verbindungseinrichtung kann ein äußerst zuverlässiger Verriegelungseingriff zwischen den beiden Hauptteilen und somit zwischen den miteinander zu verbindenden, benachbarten Tischelementen geschaffen werden. Dieser Verriegelungseingriff kann zusätzlich noch durch das im zweiten Hauptteil vorgesehene Sicherungselement gesichert werden.

Die auf diese Weise zusammengebauten Tischelemente sind trotz der leichten Lösbarkeit der Hauptteile jeder Verbindungseinrichtung ausreichend fest miteinander verbunden, so daß auch beispielsweise ein Anlehnen einer Person an ein Tischelement kein gegenseitiges Verschieben dieser Tischelemente bewirken kann.

Es sei grundsätzlich festgestellt, daß es sich bei den Tischelementen nur um zueinander passende, vorzugsweise gleichartig ausgeführte, mit geradlinig verlaufenden Tischplattenkanten versehene, frei aufstellbare eckige (bevorzugt rechteckige oder viereckige) Tische handeln kann, daß es sich bei diesen Tischelementen aber in gleicher Weise auch um eine Kombination solcher eckigen Tische mit Tischeinhängeplatten (ohne Beine) handeln kann, wobei in diesen Fällen jeweils eine Tischeinhängeplatte zwischen die Tischplatten zweier mit Abstand voneinander angeordneter Tische eingehängt werden kann.

Die Erfindung sei im folgenden anhand der Zeichnung näher erläutert. In dieser Zeichnung zeigen
- Fig. 1: eine Perspektivdarstellung von einem Ausführungsbeispiel des erfindungsgemäßen Tischsystems mit drei Tischelementen;
- Fig. 2: eine Aufsicht auf das Ende eines rechtekkigen Tisches dieses Tischsystems;
- Fig. 3: eine Detail-Schnittansicht entlang der Linie III-III in Fig. 2 in vergrößertem Maßstab;
- Fig. 4 bis 7: vereinfachte schematische Teil-Querschnittsansichten (ähnlich Fig. 3) zur Erläuterung des Zusammenbauprinzips anhand vier verschiedener Montagestellungen zwischen zwei miteinander zu verbindenden Tischelementen.

Anhand Fig. 1 sei eine ganz einfache Ausführungsmöglichkeit des erfindungsgemäßen Tischsystems erläutert. In diesem Beispiel sind drei Tischelemente in Perspektivdarstellung veranschaulicht, nämlich ein erstes Tischelement in Form eines frei aufstellbaren rechteckigen Tisches 1, ein zweites Tischelement in Form einer ebenfalls rechteckigen Tischeinhängeplatte 2 sowie ein drittes Tischelement, das in gleicher Weise wie das erste Tischelement in Form eines rechteckigen Tisches 3 ausgeführt ist. Jedes dieser drei Tischelemente 1, 2, 3 kann eine im wesentlichen gleichartig ausgebildete rechteckige Tischplatte 1a, 2a bzw. 3a mit geradlinig verlaufenden Tischplattenkanten 1aʹ, 2aʹ bzw. 3aʹ besitzen, so daß durch ein Miteinanderverbinden der einander gegenüberliegenden Kantenbereiche von je zwei einander benachbarten Tischplatten (1a und 2a bzw. 2a und 3a) eine gemeinsame, im wesentlichen durchlaufende Tischfläche gebildet werden kann. Zu diesem Zweck werden die an ihren vier Ecken mit Tischbeinen 1b bzw. 3b versehenen Tische 1 und 3 - wie in Fig. 1 gezeigt - mit entsprechendem Abstand voneinander angeordnet, so daß zwischen ihren Tischplatten 1a bzw. 3a die Tischeinhängeplatte 2, deren wesentlicher Teil die Tischplatte 2a ist, eingesetzt werden kann, wobei diese Tischeinhängeplatte 2 in der in Fig. 1 angedeuteten Weise von oben her (vgl. voll ausgezogene Linien der Tischeinhängeplatte 2) gemäß Pfeil 4 nach unten verlagert wird (vgl. strichpunktierte Linien), so daß deren Tischplatte 2a genau passend zwischen den Tischplatten 1a und 3a der beiden Tische 1 und 3 aufgenommen werden kann. Die Tischelemente 1 bis 3 werden dann an ihren einander gegenüberliegenden Kantenbereichen mit Hilfe einer noch näher zu erläuternden mechanischen Verbindungseinrichtung lösbar miteinander verbunden.

Es sei an dieser Stelle ausdrücklich betont, daß eine beliebige Anzahl von Tischelementen (jedoch wenigstens zwei) miteinander verbunden werden kann und daß die einzelnen Tischelemente grundsätzlich jede beliebige Form aufweisen können, die dazu geeignet ist, Tischelemente unter Bildung einer gemeinsamen Tischfläche an ihren einander gegenüberliegenden Kantenbereichen miteinander zu verbinden. Letzteres läßt sich besonders gut bei Tischelementen verwirklichen, deren Tischplatten geradlinig verlaufende Kanten aufweisen, wie es bei viereckigen, insbesondere rechteckigen und trapezförmigen Tischen der Fall ist; es können jedoch auch Tischformen Verwendung finden, deren Tischplatten im Grundriß etwa kreis- oder ellipsenbogenförmige Abschnitte mit etwa geradlinigen Endkanten (Verbindungskanten) darstellen. Es läßt sich erkennen, daß auf diese Weise beliebige Tischkonfigurationen aus freistehenden Einzeltischen und Tischeinhängeplatten in vielfältiger Weise zusammengestellt werden können. Da diese Tischelemente lösbar miteinander verbunden sind, können sie nach ihrer Benutzung problemlos wieder abgebaut und raumsparend gelagert und gegebenenfalls transportiert werden.

Damit bei diesem Tischsystem die einander benachbarten Tischelemente leicht, zeitsparend und doch äußerst zuverlässig miteinander verbunden und bei Nichtbenutzung ebenso einfach wieder auseinandergebaut werden können, kommt den mechanischen Verbindungseinrichtungen zwischen den benachbarten Tischplatten eine besondere Bedeutung zu.

Die Ausbildung dieser mechanischen Verbindungseinrichtungen sei im folgenden anhand der Fig. 2 und 3 näher erläutert. Hierbei sei davon ausgegangen, daß in der in Fig. 2 jeweils bei 5 gestrichelt angedeuteten Weise ein erster Hauptteil der im wesentlichen zweiteiligen Verbindungseinrichtungen in der Nähe der Ecken in die Tischplatten-Kantenbereiche des dargestellten Tisches 1 eingebaut sind.

Anhand Fig. 3 sei jedoch zunächst der grundsätzliche Aufbau einer Verbindungseinrichtung erläutert, wobei betont sei, daß alle Verbindungseinrichtungen an den Tischplatten dieses Tischsystems gleichartig ausgeführt sind. In Fig. 3 sei angenommen, daß die dargestellte mechanische Verbindungseinrichtung zur lösbaren Verbindung des als rechteckiger Tisch 1 ausgebildeten ersten Tischelements und des als Tischeinhängeplatte 2 ausgebildeten zweiten Tischelements im Bereich der Kanten 1aʹ bzw. 2aʹ ihrer Tischplatten 1a und 2a bestimmt ist.

Wie bereits erwähnt worden ist, besteht jede Verbindungseinrichtung im wesentlichen aus zwei Hauptteilen. Von diesen beiden Hauptteilen der Verbindungseinrichtung ist - wie bereits im Zusammenhang mit Fig. 2 angedeutet - der erste Hauptteil 5 in den Bereich der Tischplattenkante 1aʹ des Tisches 1 (erstes Tischelement) eingebaut, während der zweite Hauptteil 6 in den Bereich der gegenüberliegenden Tischplattenkante 2aʹ der Tischplatte 2a von der Tischeinhängeplatte 2 (benachbartes zweites Tischelement) eingebaut ist.

Betrachtet man zunächst den ersten Hauptteil 5 der Verbindungseinrichtung, so enthält dieser einen aus der Außenkontur der Tischplattenkante 1aʹ herausschwenkbaren Halterungshebel 7, der vorzugsweise plattenförmig und mit einer von seinem einen Umfangsrand hakenartig vorstehenden Halterungsnase 8 ausgebildet ist. Diese Halterungsnase 8 weist im wesentlichen gegen den zweiten Hauptteil 6 der Verbindungseinrichtung und greift im ausgeschwenkten Zustand des Halterungshebels 7(in Fig. 3 in durchgehenden Linien gezeichnet) in eine in ihrer Form korrespondierende, angepaßte Eingriffsaussparung 9 im zweiten Hauptteil 6 ein.

Dieser Halterungshebel 7 weist ein Langloch 10 auf, durch das ein ortsfester Zapfen 11 hindurchgreift, so daß hierdurch eine Langloch-Zapfen-Verbindung gebildet ist. Mit Hilfe dieser Langloch-Zapfen-Verbindung 10-11 ist der Halterungshebel 7 in einer Formausnehmung 12 des ersten Hauptteiles 5 schwenkbar derart gehaltert, daß er zwischen einer eingeschwenkten Ruhestellung (in Fig. 3 durch strichpunktierte Linien dargestellt), in der er vollkommen in der Formausnehmung 12 aufgenommen ist und der Außenrand seiner Halterungsnase 8 bündig mit der Außenkontur der Tischplattenkante 1aʹ abschließt, und einer herausgeschwenkten Eingriffsstellung (in Fig. 3 in ausgezogenen Linien dargestellt) schwenkbar ist. In dieser Eingriffsstellung liegt ein Umfangsrandabschnitt 7a der Halterungsplatte 7 an einer Widerlagerfläche 12a in der Formausnehmung 12 an. In Fig. 3 ist zu erkennen, daß diese Widerlagerfläche 12a etwa oberhalb des Zapfens 11 liegt und in Richtung auf den zweiten Hauptteil 6 der Verbindungseinrichtung geneigt nach unten verläuft, so daß der Halterungshebel 7 bei Anlage seines Umfangsrandabschnittes 7a an dieser Widerlagerfläche 12a sicher und stabil in der herausgeschwenkten Eingriffsstellung gehalten werden kann. An dem einen Langlochende 10a des Halterungshebels 7, das in der Ruhestellung dieses Halterungshebels 7 den Zapfen 11 aufnimmt, ist ein elastisches Sicherungselement in Form einer elastischen Rundschnur 13 derart angeordnet, daß im Zusammenwirken mit diesem Zapfen 11 der Halterungshebel 7 in seiner Ruhestellung arretiert ist. Soll dann der Halterungshebel 7 in seine herausgeschwenkte Eingriffsstellung gebracht werden, dann kann diese Arretierung auf ganz einfache Weise dadurch aufgehoben werden, daß von unten her ein manueller Druck im Sinne einer Kippbewegung auf diesen Halterungshebel 7 ausgeübt wird.

Der zweite Hauptteil 6 der Verbindungseinrichtung, der - wie erwähnt - in den Bereich der Tischplattenkante 2aʹ der Tischeinhängeplatte 2 eingebaut ist, ist insbesondere durch seine Eingriffsaussparung 9 zur formschlüssigen Aufnahme der Halterungsnase 8 des Halterungshebels 7 ausgebildet. Wie sich aus Fig. 3 erkennen läßt, weist demnach die Halterungsnase 8 der Eingriffsstellung des Halterungshebels 7 im wesentlichen schräg nach oben, während die korrespondierende Eingriffsaussparung 9 des zweiten Hauptteiles 6 der Verbindungseinrichtung im wesentlichen nach unten bzw. schräg nach unten gerichtet offen ist. Die Halterungsnase 8 steht in dieser Eingriffsstellung der Halterungsplatte 7 so weit über die Außenkontur der zugehörigen Tischplattenkante 1aʹ vor, daß beim Eingriff dieser Halterungsnase 8 in die Eingriffsausparung 9 im gegenüberliegenden zweiten Hauptteil 6 die einander gegenüberliegenden Tischplattenkanten 1aʹ und 2aʹ und somit auch die beiden einander benachbarten Tischelemente, also der Tisch 1 und die Tischeinhängeplatte 2, dicht gegeneinander gezogen sind.

Der so gebildete Verriegelungseingriff des ersten Hauptteiles 5 mit dem zweiten Hauptteil 6 wird ferner in vorteilhafter Weise durch ein Sicherungselement 14 gesichert, das im zweiten Hauptteil 6 angeordnet ist. Dieses Sicherungselement ist vorzugsweise in Form eines plattenförmigen, zweiarmigen Kipphebels ausgebildet, dessen oberer Teil einen Sicherungsteil und dessen unterer Teil einen Bedienteil bildet und der um einen ortsfesten Drehzapfen zwischen einer Sicherungsstellung (in Fig. 3 durch voll ausgezogene Linien gezeigt) und einer Freigabestellung (in Fig. 3 strichpunktiert dargestellt) bewegt werden kann. In der Sicherungsstellung deckt der erste Hebelarm 14a des Kipphebels 14 die Eingriffsaussparung 9 an ihrer einen Seite ab und kann dabei - bei aufgenommener Halterungsnase 8 - mit der Halterungsnase des Halterungshebels 7 in sicheren Verriegelungseingriff gebracht sein, wobei der zweite Hebelarm 14 dieses Kipphebels 14 dann in die zugehörige Tischplatte 2a bündig eingeschwenkt ist. Der Sicherungshebel wird automatisch durch die Halterungsnase in die Freigabestellung verschwenkt. In der Freigabestellung dieses Sicherungs-Kipphebels 14 ist der erste Hebelarm 14a von der Eingriffsaussparung 9 nach oben-innen weggeschwenkt (wie strichpunktiert dargestellt), und der zweite Hebelarm 14b steht dann von der zugehörigen Tischplatte 2a nach unten vor, so daß beim Zusammenbauen der Tischeinhängeplatte 2 mit dem Tisch 1 die Eingriffsaussparung 9 des zweiten Hauptteiles 6 frei zugänglich ist zum Einführen und Eingreifen der Halterungsnase 8 des Halterungshebels 7 von unten her. Nachdem dieser Eingriff hergestellt ist, kann der Sicherungs-Kipphebel 14 manuell in seine Sicherungsstellung (ausgezogene Linien) zurückgebracht werden. Vorteilhaft ist dabei, wenn der den ersten Kipphebelarm 14a gegenüberliegende Kantenabschnitt 8a der Halterungsnase 8 eine leichte Einbuchtung aufweist, während die gegenüberliegende Endkante 14aʹ dieses ersten Kipphebelarmes 14a einen angepaßten, abgerundeten Vorsprung aufweist; diese ineinandergreifenden Kantenabschnitte 8a und 14aʹ tragen zu einer erhöhten Zuverlässigkeit der Sicherungsstellung dieses Kipphebels 14 bei.

Besonders vorteilhaft ist es ferner, wenn diesem Sicherungskipphebel 14 im Bereich seines ersten Hebelarmes 14a zusätzlich eine Feder, beispielsweise eine entsprechend geformte Blattfeder 16 zugeordnet ist, die beispielsweise auf den Umfangsrand dieses ersten Kipphebelarmes 14a in der Weise einwirkt, daß der Kipphebel 14 sowohl in seiner Sicherungsstellung als auch in seiner Freigabestellung arretiert ist, wobei der Druck der Feder 16 jedoch leicht durch einen manuellen Druck auf einen der beiden Kipphebelarme 14a bzw. 14b überwunden werden kann.

In Fig. 3 läßt sich ferner erkennen, daß die beiden Hauptteile 5, 6 der Verbindungseinrichtung im wesentlichen von unten her und seitlich in die Tischplattenkanten 1aʹ und 2aʹ des zugehörigen Tischelements 1, 2 eingelassen sind und im wesentlichen bündig mit der Außenkontur der Tischplattenkanten abschließen.

In der Darstellung der Fig. 3 ist ferner gezeigt, daß im oberen Bereich der Tischplattenkanten 1aʹ und 2aʹ der beiden Tischelement-Tischplatten 1a und 2a je ein umlaufendes, elastisches Tischkantenprofil derart angebracht ist, daß es gegenüber der übrigen Außenkontur dieser Tischplattenkanten geringfügig vorsteht. Es ist dabei ferner zu erkennen, daß in der Eingriffsstellung zwischen den beiden Hauptteilen 5 und 6 der Verbindungseinrichtung diese Tischkantenprofile elastisch gegeneinander gedrückt sind und dadurch als Dichtungselemente zwischen den beiden miteinander verbundenen (elastisch gegeneinandergedrückten) Tischplattenkanten 1aʹ und 2aʹ sowie als eine Art Toleranzpuffer für die beiden Hauptteile 5 und 6 der Verriegelungseinrichtung wirken. Darüber hinaus erfüllen diese umlaufenden Tischkantenprofile eine Art Kantenschutz für die freiliegenden Tischplattenkanten.

Bevor auf weitere Einzelheiten und vorteilhafte Ausgestaltungen dieses Tischsystems und insbesondere der Verbindungseinrichtungen eingegangen wird, sei anhand der Fig. 4 bis 7 ein Zusammenbauvorgang zwischen der Einhängeplatte 2 und dem Tisch 1, also zwischen zwei benachbarten Tischelementen, beschrieben. Da es sich bei den Darstellungen in den Fig. 4 bis 7 um vereinfachte Schemadarstellungen der Fig. 3 (allerdings in verschiedenen Montagestellungen) handelt, werden hier dieselben Bezugszeichen benutzt, ohne daß auf die konstruktive Gestaltung der einzelnen Teile nochmals eingegangen wird.

In der Darstellung gemäß Fig. 4 sind der Tisch 1 und die Tischeinhängeplatte 2 noch vollkommen getrennt voneinander, wobei sich der Halterungshebel 7 des ersten Hauptteiles 5 in seiner Ruhestellung und der Sicherungskipphebel 14 ebenfalls in seiner Ruhestellung, die gleichzeitig auch die Sicherungsstellung ist, befindet. Hierbei wird der Halterungshebel 7 durch den Eingriff zwischen der elastischen Rundschnur 13 mit dem Zapfen 11 in der Ruhestellung gehalten, während bei dem Sicherungskipphebel 14 die Blattfeder 16 dafür sorgt.

Für den Zusammenbau der Tischeinhängeplatte 2 mit dem Tisch 1 wird dann der Halterungshebel 7 durch einen manuellen Druck von unten her in seine herausgeschwenkte Eingriffsstellung gebracht, wie es in Fig. 5 dargestellt ist, wobei dann sein oberer Umfangsrandabschnitt 7a an der Widerlagerfläche 12a der Formausnehmung 12 anliegt und wobei das andere Ende 10b des Langloches 10 durch den Zapfen 11 gehalten wird. Die Halterungsnase 8 steht dabei -schräg nach oben weisend - ausreichend weit aus der Außenkontur dieser Tischplattenkante 1aʹ vor. Beim weiteren Absenken der Tischeinhängeplatte 2 nach unten (Pfeil 4) drückt die herausgeschwenkte Halterungsnase 8 von unten gegen den ersten Hebelarm 14a des Kipphebels 14, so daß dieser nach Überwindung der Kraft der Blattfeder 16 in seine oben beschriebene Freigabestellung bewegt wird (Fig. 5).

Die herausgeschwenkte Halterungsnase 8 des Halterungshebels 7 vom ersten Hauptteil der Verbinddungseinrichtung kann nun formschlüssig in die freigegebene Eingriffsaussparung 9 im zweiten Hauptteil der Verbindungseinrichtung eingreifen, wie es in Fig. 6 gezeigt ist. Hiernach wird von unten her durch einen seitlichen,manuellen Druck auf den zweiten Kipphebelarm 14b der Kipphebel 14 wieder in seine Sicherungsstellung (gleich Ruhestellung), in der sein erster Hebelarm 14a in der weiter oben geschilderten Weise mit der Halterungsnase 8 des Halterungshebels 7 in Eingriff kommt und somit den hergestellten Verriegelungseingriff zwischen dem ersten Hauptteil 5 und dem zweiten Hauptteil 6 der Verbindungseinrichtung gegen unbeabsichtigtes Lösen sichert, wobei dieser Kipphebel 14 durch die Wirkung der Blattfeder 16 auf den ersten Kipphebelarm 14a in seiner Sicherungsstellung gehalten wird.

Aus dem zuvor anhand der Fig. 4 bis 7 geschilderten Zusammenbauvorgangs müßte einleuchten, daß ein solches Zusammenbauen von einander benachbarten Tischelementen äußerst zeitsparend, zuverlässig und dauerhaft durchgeführt werden kann, wozu keinerlei andere Hilfsmittel oder Werkzeuge erforderlich sind. Zum Zusammenbauen der Tischeinhängeplatte 2 mit dem Tisch 1 sei noch ergänzt, daß beim Absenken der Tischeinhängeplatte 2 gewissermaßen eine Selbstzentrierung der miteinander zu verbindenden Elemente der Verbindungseinrichtung gegeneinander durch die nach unten bzw. schräg nach unten weisende Eingriffsaussparung 9 weitgehend durch das Eigengewicht dieser Tischeinhängeplatte erfolgt, wenn die Eingriffsaussparung 9 mit der Halterungsnase 8 in Eingriff kommt. Es versteht sich von selbst, daß im fertig zusammengebauten Zustand dieser Tischelemente ein höhengleicher Übergang zwischen den beiden verbundenen Tischplatten 1a und 2a und damit eine gemeinsame, praktisch durchgehende Tischfläche gewährleistet ist.

Das Auseinanderbauen der Tischelemente erfolgt praktisch in umgekehrter Folge und ebenso rasch, bequem und problemlos wie das zuvor geschilderte Zusammenbauen.

Es versteht sich weiterhin von selbst, daß in der geschilderten Weise nicht nur frei aufstellbare Tische und Tischeinhängeplatten miteinander verbunden werden können, sondern daß in genau der gleichen Weise und mit denselben Verbindungseinrichtungen auch frei aufstellbare Tische direkt miteinander verbunden werden können.

Die Verbindungseinrichtungen bzw. deren Hauptteile können in die Kantenbereiche der zugehörigen Tischplatten direkt eingelassen und eingebaut werden, wenn die Tischplatten genügend dick und stabil (verwendungssteif) sind.

Wenn jedoch bei einem frei aufstellbaren eckigen Tisch die Tischplatte von einem Zargenrahmen getragen wird, an dem auch gleichzeitig an den Ecken die Tischbeine befestigt sind, dann ist es vorteilhaft, wenn - wie in Fig. 2 gestrichelt angedeutet und in Fig. 3 beim Tisch 1 eingezeichnet ist - der Zargenrahmen 18 gleichzeitig die Tischplattenkanten 1a bildet und in jeder geradlinig verlaufenden Seite 18a, 18b, 18c dieses Zargenrahmens 18 die einen Hauptteile (im Falle der Fig. 2 und 3 also die ersten Hauptteile 5) von jeweils zwei Verbindungseinrichtungen im Bereich der Tischecken eingebaut sind. Die jeweils anderen Hauptteile (im Falle der Fig. 3 also die zweiten Hauptteile 6) der beiden Verbindungseinrichtungen einer Zargenrahmenseite sind dagegen in den gegenüberliegenden Tischplattenkanten 2aʹ des benachbarten Tischelements, also der Einhängeplatte 2, eingebaut. Diese bevorzugte Verwendung von je zwei Verbindungseinrichtungen zur lösbaren Verbindung zweier benachbarter Tischelemente ist im allgemeinen ausreichend und besonders zuverlässig.

In gleicher Weise wie bei den frei aufstellbaren Tischen 1 und 2 kann selbstverständlich auch jede Tischeinhängeplatte 2 mit einem umlaufenden Zargenrahmen ausgebildet sein, der die zugehörige Tischplatte 2a trägt. Bei der Darstellung gemäß Fig. 3 sei daher angenommen, daß die Tischplatte 2a der Tischeinhängeplatte 2 einen etwa gleichartigen Zargenrahmen 19 wie die Tischplatte 1a des Tisches 1 besitzt.

Diese Zargenrahmen 18 und 19 können aus geeigneten Metallfertigprofilen (bevorzugt Aluminiumprofilen) oder auch aus Holz hergestellt sein.

Wenn man davon ausgeht, daß bei mehreren frei aufstellbaren Tischen 1, 3 diese Tische stets in der geschilderten Weise mit Tischeinhängeplatten 2 zusammengebaut werden, dann werden in die Tischplattenkanten jedes Tisches nur erste Hauptteile 5 und in die Tischplattenkanten jeder Tischeinhängeplatte 2 nur zweite Hauptteile 6 der Verbindungseinrichtungen eingebaut werden. Soll dagegen auch die Möglichkeit bestehen, frei aufstellbare Tische, z. B. die Tische 1 und 3, direkt miteinander zu verbinden, dann werden in die einen Zargenrahmenseiten, 18a bis 18c jedes Tisches 1, 3 nur erste Hauptteile 5 und in die anderen Zargenrahmenseiten 18a bis 18c jedes Tisches nur zweite Hauptteile 6 der Verbindungseinrichtung eingebaut sein.

Für die Ausbildung der Verbindungseinrichtungen bestehen noch weitere Ausgestaltungsmöglichkeiten:
Gemäß einer ersten Ausführungsform sei davon ausgegangen, daß - wie in Fig. 2 angdeutet - an den Unterseiten der Tischplatten, z. B. 1a, der Tischelemente, z. B. beim Tisch 1, aus Druckguß hergestellte Eckstücke 20 vorgesehen, vorzugsweise im Zargenrahmen 18 mit eingebaut sind, während der Halterungshebel 7 (gemäß Fig. 3) des ersten Hauptteiles 5 sowie der Sicherungskipphebel 14 des zweiten Hauptteiles 6 jeder Verbindungseinrichtung als geformte Spritzgußteile hergestellt sind. Hierbei sind dann die Formausnehmungen 12 für die Halterungshebel 7 der ersten Hauptteile 5 und die Eingriffsaussparungen 9 der zweiten Hauptteile 6 der Verbindungseinrichtungen direkt in den zugehörigen Eckstücken 20 ausgebildet bzw. darin eingeformt. Diese Ausbildung dürfte unter Berücksichtigung der zeichnerischen Darstellungen in den Fig. 2 und 3 ohne weiteres verständlich sein.

Eine andere Ausbildungsmöglichkeit für die Verbindungseinrichtungen läßt sich ebenfalls anhand der Fig. 3 erläutern. Danach enthält jede Verbindungseinrichtung ein für den ersten Hauptteil 5 bestimmtes erstes Gehäuse, in dem die Formausnehmung 12 ausgebildet und der Halterungshebel 7 schwenkbar aufgenommen ist, sowie ein für den zweiten Hauptteil 6 bestimmtes, ebenfalls kastenförmiges zweites Gehäuse, in dem die Eingriffsaussparung 9 ausgebildet und der Sicherungs-Kipphebel 14 schwenkbar aufgenommen ist. In diesem Falle sind die beiden Gehäuse, der Halterungshebel 7 und der Sicherungs-Kipphebel 14 jeder Verbindungseinrichtung als geformte Gußteile hergestellt, und die Gehäuse sind in die Tischplatten-Kantenbereiche bzw. Zargenrahmen der zugehörigen Tischelemente (frei aufstellbare Tische 1, 3 und Tischeinhängeplatten 2) seitlich und von unten her eingelassen.

Egal wie die Verbindungseinrichtungen ausgeführt sind, bestehen sie je aus einem Paar zusammengehöriger Hauptteile 5 und 6.

Ergänzt sei schließlich noch, daß an den Ecken der frei aufstellbaren Tische 1, 3 die zugehörigen Tischbeine 1b bzw. 3b befestigt sind, wobei eine bevorzugte Ausführungsform darin besteht, die weiter oben genannten Eckstücke 20 mit nach unten vorstehenden Gewindezapfen zu versehen, auf die die oberen, mit Innengewinde versehenen Enden der Tischbeine 1b bzw. 3b wieder lösbar aufgeschraubt sind, wodurch sich eine besonders gute Zerlegung für eine Lagerung und für einen Transport dieser Tische ergibt.

## Patentansprüche

1. Tischsystem, enthaltend
a) wenigstens zwei Tischelemente (1, 2, 3) mit Tischplatten (1a, 2a, 3a), die unter Bildung einer gemeinsamen Tischfläche an ihren einander gegenüberliegenden Kantenbereichen miteinander verbunden sind,
b) wenigstens eine mechanische Verbindungseinrichtung (5, 6) an diesen einander gegenüberliegenden Kantenbereichen der Tischplatten, zur lösbaren Verbindung zwischen den beiden benachbarten Tischelementen, wobei die Verbindungseinrichtung im wesentlichen aus zwei Hauptteilen besteht, von denen der erste Hauptteil (5) im Tischplatten-Kantenbereich des einen Tischelements (1) vorgesehen ist und einen herausschwenkbaren Halterungshebel (7) besitzt, während der im Tischplatten-Kantenbereich des benachbarten anderen Tischelements (2) vorgesehene zweite Hauptteil (6) zur formschlüssigen Aufnahme des Halterungshebels (7) vom ersten Hauptteil (5) ausgebildet ist und ein Sicherungselement (14) für den Verriegelungseingriff dieses ersten Hauptteiles mit dem zweiten Hauptteil aufweist,
dadurch gekennzeichnet, daß
c) die beiden Hauptteile (5, 6) der Verbindungseinrichtung im wesentlichen von unten her und seitlich in die Tischplattenkanten (1a', 2a') des zugehörigen Tischelements (1, 2, 3) eingelassen sind und im wesentlichen bündig mit der Außenkontur der Tischplattenkanten abschließen, wobei der Halterungshebel (7) des ersten Hauptteiles (5) aus der Außenkontur der zugehörigen Tischplattenkante (1a') herausschwenkbar und das Sicherungselement (14) im zweiten Hauptteil (6) angeordnet ist.

2. Tischsystem nach Anspruch 1, wobei wenigstens ein Tischelement durch einen mit geradlinig verlaufenden Tischplattenkanten versehenen, frei aufstellbaren eckigen Tisch gebildet ist, der einen die Tischplatte tragenden Zargenrahmen sowie an den Tischecken am Zargenrahmen befestigte Tischbeine besitzt, dadurch gekennzeichnet, daß der Zargenrahmen (18) die Tischplattenkanten (1aʹ) bildet und in jeder geradlinig verlaufenden Seite (18a, 18b, 18c) des Zargenrahmens die einen Hauptteile (5) von zwei Verbindungseinrichtungen im Bereich der Tischecken eingebaut sind, während die jeweils anderen Hauptteile (6) der beiden Verbindungseinrichtungen in die gegenüberliegenden Tischplattenkanten (2aʹ) des benachbarten Tischelements (2) eingebaut sind.

3. Tischsystem nach Anspruch 2, dadurch gekennzeichnet, daß in die Zargenrahmenseiten (18a bis 18c) des Tisches (1) die mit den herausschwenkbaren Halterungshebeln (7) versehenen ersten Hauptteile (5) der Verbindungseinrichtung eingebaut sind.

4. Tischsystem nach Anspruch 3, wobei wenigstens ein Tischelement eine zwischen die Tischplatten zweier mit Abstand von einander angeordneter Tische einsetzbare und mit diesen Tischplatten lösbar verbindbare Tischeinhängeplatte ist, die den geradlinig verlaufenden Zargenrahmenseiten der Tische angepaßte Tischplattenkanten aufweist, dadurch gekennzeichnet, daß jede in einer geradlinig verlaufenden Zargenrahmenseite (18a bis 18c) der Tische (1, 3) gegenüberliegende Tischplattenkante (2aʹ) der Tischeinhängeplatte (2) zwei zweite Hauptteile (6) der Verbindungseinrichtung in den Eckbereichen der Tischeinhängeplatte derart eingebaut sind, daß sie den ersten Hauptteilen (5) in den zugehörigen Zargenrahmenseiten der Tische genau gegenüberliegen.

5. Tischsystem nach Anspruch 2, dadurch gekennzeichnet, daß bei mehreren Tischen (1, 3) in die einen Zargenrahmenseiten (18a bis 18c) jedes Tisches (1, 3) nur erste Hauptteile (5) und in die anderen Zargenrahmenseiten jedes Tisches nur zweite Hauptteile (6) der Verbindungseinrichtungen eingebaut sind.

6. Tischsystem nach Anspruch 1, dadurch gekennzeichnet, daß der Halterungshebel (7) des ersten Hauptteiles (5) der Verbindungseinrichtung plattenförmig und mit einer von seinem einen Umfangsrand hakenartig vorstehenden Halterungsnase (8) ausgebildet ist, die gegen den zweiten Hauptteil (6) weist und mit einer in ihrer Form korrespondierenden Eingriffsaussparung (9) im zweiten Hauptteil (6) zusammengepaßt ist.

7. Tischsystem nach Anspruch 6, dadurch gekennzeichnet, daß der Halterungshebel (7) in einer Formausnehmung (12) des ersten Hauptteiles (5) durch eine Langloch-Zapfen-Verbindung (10-11) derart gehaltert ist, daß er zwischen einer eingeschwenkten Ruhestellung, in der er vollkommen in der Formausnehmung (12) aufgenommen ist und der Außenrand seiner Halterungsnase (8) bündig mit der Außenkontur der Tischplattenkante (1aʹ) abschließt, und einer herausgeschwenkten Eingriffsstellung schwenkbar ist, in der ein Umfangsrandabschnitt (7a) der Halterungsplatte (7) an einer Widerlagerfläche (12a) in der Formausnehmung (12) anliegt und die Halterungsnase (8) soweit über die Außenkontur der Tischplattenkante (1aʹ) hinaus vorsteht, daß beim Eingriff der Halterungsnase (8) in die Eingriffsaussparung (9) im gegenüberliegenden zweiten Hauptteil (6) der Verbindungseinrichtung die einander gegenüberliegenden Tischplattenkanten (1aʹ, 2aʹ) der beiden benachbarten Tischelemente (1, 2, 3) dicht gegeneinandergezogen sind.

8. Tischsystem nach Anspruch 7, dadurch gekennzeichnet, daß am einen Ende (10a) des im Halterungshebel (7) für die Langloch-Zapfen-Verbindung vorgesehenen Langloches (10) ein elastisches Sicherungselement (13) angeordnet ist, das im Zusammenwirken mit dem Zapfen (11) dieser Langloch-Zapfen-Verbindung den Halterungshebel (7) in seiner Ruhestellung arretiert, wobei diese Arretierung durch einen manuellen Druck von unten her im Sinne einer Kippbewegung des Halterungshebels aufhebbar ist.

9. Tischsystem nach Anspruch 7, dadurch gekennzeichnet, daß die Halterungsnase (8) in der Eingriffsstellung des Halterungshebels (7) schräg nach oben weist und die korrespondierende Eingriffsaussparung (9) des zweiten Hauptteiles (6) der Verbindungseinrichtung im wesentlichen nach unten offen ist.

10. Tischsystem nach Anspruch 9, dadurch gekennzeichnet, daß das Sicherungselement (14) in Form eines zweiarmigen Kipphebels ausgebildet ist, wobei der obere Teil einen Sicherungsteil und der untere Teil einen Bedienteil bildet und der Kipphebel zwischen einer Sicherungs- bzw. Ausgangsstellung und einer Freigabestellung um die Drehachse (15) verschwenkbar ist, daß ferner das in der Ausgangsstellung befindliche Sicherungselement (14) durch Eingreifen der Halterungsnase (8) in die Eingriffsaussparung (9) des zweiten Hauptteiles (6) automatisch nach innen-oben weggeschwenkt wird, so daß der untere Teil des Kipphebels aus der Zargenkontur hervorragt und daß durch manuelles Verschwenken des Kipphebels in die Sicherungsstellung ein Formschluß mit der Halterungsnase (8) und somit eine Fixierung der Verbindung bewirkt wird, wobei dem Kipphebel in seinem oberen Bereich eine die jeweilige Stellung arretierende Feder (16) zugeordnet ist.

11. Tischsystem nach Anspruch 10, dadurch gekennzeichnet, daß an den Unterseiten der Tischplatten (1a) der Tischelemente (1) aus Druckguß hergestellte Eckstücke (20) vorgesehen und der Halterungshebel (7) des ersten Hauptteiles (5) sowie der Sicherungskipphebel (14) des zweiten Hauptteiles (6) jeder Verbindungseinrichtung als geformte Spritzgußteile hergestellt sind, wobei die Formausnehmungen (12) für die Halterungshebel (7) der ersten Hauptteile (5) und die Eingriffsaussparungen (9) der zweiten Hauptteile (6) der Verbindungseinrichtungen in den zugehörigen Eckstücken (20) ausgebildet sind.

12. Tischsystem nach Anspruch 10, dadurch gekennzeichnet, daß jede Verbindungseinrichtung ein für den ersten Hauptteil (5) bestimmtes, kastenförmiges erstes Gehäuse, in dem die Formausnehmung (12) ausgebildet und der Halterungshebel (7) schwenkbar aufgenommen ist, und ein für den zweiten Hauptteil (6) bestimmtes, ebenfalls kastenförmiges zweites Gehäuse enthält, in dem die Eingriffsaussparung (9) ausgebildet und der Sicherungs-Kipphebel (14) schwenkbar aufgenommen ist, wobei die beiden Gehäuse, der Halterungshebel (7) und der Sicherungs-Kipphebel (14) als geformte Gußteile hergestellt und die Gehäuse in die Tischplatten-Kantenbereiche der zugehörigen Tischelemente (1, 2) seitlich und von unten her eingelassen sind.

13. Tischsystem nach Anspruch 7, dadurch gekennzeichnet, daß die Tischplattenkanten (1aʹ, 2aʹ) ein umlaufendes, elastisches Tischkantenprofil (17) aufweisen, das gegenüber der Außenkontur geringfügig vorsteht und als Dichtungselement, Toleranzausgleich und Stoßkante zwischen den beiden miteinander verbundenen Tischplattenkanten wirkt.

## Claims

1. Table system, containing
a) at least two table elements (1, 2, 3) with table tops (1a, 2a, 3a) which are connected to one another at their opposing edge regions to form a common table surface,
b) at least one mechanical connecting arrangement (5, 6) on these opposing edge regions of the table tops for the releasable connection between the two adjacent table elements, the connecting arrangement consisting essentially of two main parts of which the first main part (5) is provided in the table top edge region of one table element (1) and has a retaining lever (7) which can be pivoted outwards, whilst the second main part (6) provided in the table top edge region of the adjacent other table element (2) is constructed so as to receive the retaining lever (7) of the first main part (5) in a form-locking manner and has a securing element (14) for the locking engagement of this first main part with the second main part,
characterised in that
c) the two main parts (5, 6) of the connecting arrangement are essentially set into the table top edges (1a', 2a') of the appertaining table element (1, 2, 3) laterally from below and terminate substantially flush with the external contour of the table top edges, the securing lever (7) of the first main part (5) being pivotable out of the outer contour of the appertaining table top edge (1a') and the securing element (14) being aranged in the second main part (6).

2. Table system as claimed in claim 1, in which at least one table element is formed by a free-standing angular table which is provided with straight table top edges and has a frame supporting the table top as well as legs fixed onto the frame at the corners of the table, characterised in that the frame (18) forms the table top edges (1a') and the main parts (5) of two connecting arrangements are built into each straight side (18a, 18b, 18c) of the frame in the region of the corners of the table, whilst the other main parts (6) of the two connecting arrangements are built into the opposing table top edges (2a') of the adjacent table element (2).

3. Table system as claimed in claim 2, characterised in that the first main parts (5) of the connecting arrangement which are provided with the retaining levers (7) which can be pivoted outwards are built into the sides (18a to 18c) of the frame of the table (1).

4. Table system as claimed in claim 3, in which at least one table element is a table top insert which can be inserted between the table tops of two tables arranged a certain distance apart and releasably connected to these table tops and has table top edges which are adapted to the straight sides of the frame of the tables, characterised in that two second main parts (6) of the connecting arrangement are built into the corner regions of the table top insert in each table top edge (2a') of the table top insert (2) opposing a straight side (18a to 18c) of the frame of the tables (1, 3) in such a way that they lie exactly opposite the first main parts (5) in the appertaining sides of the frames of the tables.

5. Table system as claimed in claim 2, characterised in that in the case of a plurality of tables (1, 3) only first main parts (5) of the connecting arrangements are built into one side of the frame of each table (1, 3) and only second main parts (6) are built into the other side of the frame of each table.

6. Table system as claimed in claim 1, characterised in that the retaining lever (7) of the first main part (5) of the connecting arrangement is constructed in the form of a plate and has a retaining tab (8) which projects like a hook from one peripheral edge, points towards the second main part (6) and fits together with an engaging recess (8) of corresponding shape in the second main part (6).

7. Table system as claimed in claim 6, characterised in that the retaining lever (7) is retained in a shaped recess (12) in the first main part (5) by a slot-pin connection (10-11) in such a way that it is pivotable between an inner rest position, in which it is fully received in the shaped recess (12) and the outer edge of its retaining tab (8) terminates flush with the external contour of the table top edge (1a'), and an outer engaged position, in which a peripheral edge section (7a) of the retaining plate (7) rests on an abutment surface (12a) in the shaped recess (12) and the retaining tab (8) projects over the external contour of the table top edge (1a') to such an extent that when the retaining tab (8) engages in the engaging recess (9) in the opposing second main part (6) of the connecting arrangement the opposing table top edges (1a', 2a') of the two adjacent table elements (1, 2, 3) are drawn close together.

8. Table system as claimed in claim 7, characterised in that at one end (10a) of the slot (10) provided for the slot-pin connection an elastic securing element (13) is arranged which co-operates with the pin (11) of this slot-pin connection to stop the retaining lever (7) in its rest position, and this catch can be released by manual pressure from below in order to pivot the retaining lever.

9. Table system as claimed in claim 7, characterised in that in the engaged position of the retaining lever (7) the retaining tab (8) points at an angle upwards and the corresponding engaging recess (9) of the second main part (6) of the connecting arrangement is substantially open towards the bottom.

10. Table system as claimed in claim 9, characterised in that the securing element (14) is constructed in the form of a two-armed rocking lever in which the upper part forms a securing portion and the lower part a control portion, and the rocking lever is pivotable between a secured or starting position and a released position about the axis of rotation (15), and the securing element (14) in its starting position is automatically pivoted inwards and upwards by the engagement of the retaining tab (8) in the engaging recess (9) of the second main part (6) so that the lower portion of the rocking lever projects out of the frame contour and manual pivoting of the rocking lever into the secured position results in form-locking with the retaining tab (8) and a fixing of the connection, a spring (16) being associated with the rocking lever in its upper region to stop it in the respective position.

11. Table system as claimed in claim 10, characterised in that corner pieces (20) made from die castings are provided on the undersides of the table tops (1a) of the table elements (1) and the retaining lever (7) of the first main part (5) of each connecting arrangement and the securing rocking lever (14) of the second main part (6) are produced as shaped injection moulded parts, and the shaped recesses (12) for the retaining lever (7) of the first main parts (5) of the connecting arrangements and the engaging recesses (9) of the second main parts (6) are constructed in the appertaining corner pieces (20).

12. Table system as claimed in claim 10, characterised in that each connecting arrangement contains a box-shaped first housing, which is intended for the first main part (5) and in which the shaped recess (12) is constructed and the retaining lever (7) is pivotably received, and an equally box-shaped second housing, which is intended for the second main part (6) and in which the engaging recess (9) is constructed and the securing rocking lever (14) is pivotably received, in which the two housings, the retaining lever (7) and the securing rocking lever (14) are produced as shaped castings and the housings are set into the table tops edge regions of the appertaining table elements (1, 2) laterally and from below.

13. Table system as claimed in claim 7, characterised in that the table top edges (1a', 2a') have an elastic profile (17) which runs round the table edge, projects slightly over the external contour and acts as a sealing element, tolerance equaliser and joining edge between the two table top edges to be connected to one another.

## Revendications

1. Système de table comprenant
a) au moins deux éléments de table (1, 2, 3) comprenant des plateaux (1a, 2a, 3a) dont les régions des bords opposés sont reliées de manière à former une surface commune de table,
b) au moins un dispositif mécanique d'assemblage (5, 6) disposé dans ces régions des bords opposés des plateaux de table pour la liaison amovible des deux éléments voisins de table, le dispositif d'assemblage se composant essentiellement de deux pièces principales dont la première (5) est prévue dans la région du bord du plateau de l'un des éléments de table (1) et comprend un levier de retenue (7) pouvant pivoter vers l'extérieur, tandis que la seconde pièce principale (6) prévue dans la région du bord du plateau de l'autre élément voisin de table (2) est conformée pour loger avec complémentarité de formes le levier de retenue (7) de la première pièce principale (5) et comprend un élément d'arrêt (14) pour l'enclenchement avec verrouillage de cette première pièce principale avec la seconde pièce principale,
caractérisé en ce que
c) les deux pièces principales (5, 6) du dispositif d'assemblage sont encastrées essentiellement par le bas et latéralement dans les bords (1a', 2a') des plateaux des éléments correspondants de table (1, 2, 3) et ont un profil extérieur qui est sensiblement à fleur du contour extérieur des bords des plateaux de table, le lever de retenue (7) de la première pièce principale (5) pouvant subir un pivotement vers l'extérieur du contour extérieur du bord (1a') du plateau correspondant de table et l'élément d'arrêt (14) étant disposé dans la seconde pièce principale (6).

2. Système de table selon la revendication 1, dans lequel au moins un élément de table est formé d'une table polygonale sur pieds, dont les bords du plateau sont rectilignes et qui comprend un cadre de châssis supportant le plateau et des pieds fixés aux angles du cadre de châssis de la table, caractérisé en ce que le cadre de châssis (18) forme les bords (1a') du plateau de table et l'une des pièces principales (5) de deux dispositifs d'assemblage est montée dans chaque côté rectiligne (18a, 18b, 18c) du cadre de châssis dans la région des angles de la table, tandis que les autres pièces principales correspondantes (6) des deux dispositifs d'assemblage sont montés dans les bords opposés (2a') du plateau de l'élément voisin de table (2).

3. Système de table selon la revendication 2, caractérisé en ce que les premières pièces principales du dispositif d'assemblage qui comportent les leviers de retenue (7) pouvant pivoter vers l'extérieur sont montées dans les côtés (18a à 18c) du cadre du châssis de la table (1).

4. Système de table selon la revendication 3, dans lequel au moins un élément de table est un plateau de rallonge disposé entre les plateaux de deux tables placées à distance l'une de l'autre et pouvant être relié de manière amovibles à ces plateaux de table, ledit plateau de rallonge comportant des bords adaptés aux côtés rectilignes du cadre de châssis des tables, caractérisé en ce que deux secondes pièces principales (6) du dispositif d'assemblage sont montées dans chaque bord (2a') du plateau de rallonge (2) qui est opposé à un côté rectiligne (18a à 18c) du cadre de châssis d'une table (1, 3), dans les régions des angles du plateau de cette rallonge, de manière qu'elles soient exactement en face des premières pièces principales (5) placées dans les côtés correspondants du cadre de châssis des tables.

5. Système de table selon la revendication 2, caractérisé en ce qu'en présence de plusieurs tables (1, 3), seules des premières pièces principales (5) sont montées dans les uns des côtés (18a à 18c) du cadre de châssis de chaque table (1, 3) et seules des secondes pièces principales (6) des dispositifs d'assemblage sont montées dans les autres côtés du cadre de châssis de chaque table.

6. Système de table selon la revendication 1, caractérisé en ce que le levier de retenue (7) de la première pièce principale (5) du dispositif d'assemblage est en forme de plaque et comprend un talon de retenue (8) en forme de crochet saillant sur l'un de ses bords périphériques, tourné vers la seconde pièce principale (6) et qui s'ajuste dans un évidement d'enclenchement (9) de forme correspondante de la seconde pièce principale (6).

7. Système de table selon la revendication 6, caractérisé en ce que le levier de retenue (7) est maintenu dans un évidement profilé (12) de la première pièce principale (5) par une liaison à boutonnière et broche (10-11) de manière qu'il puisse basculer entre une position de repos dans laquelle il est rabattu vers l'intérieur et logé totalement dans l'évidement profilé (12) et dans laquelle le bord extérieur de son talon de retenue (8) est à fleur du contour extérieur du bord (1a') du plateau de table, et une position d'enclenchement dans laquelle il a été basculé vers l'extérieur et une partie (7a) du bord circonférenciel de la plaque de retenue (7) est appliquée contre une surface d'appui (12a) de l'évidement profilé (12) et dans laquelle le talon de retenue (8) est suffisamment saillant à l'extérieur du contour extérieur du bord (1a') du plateau de table pour qu'après enclenchement du talon de retenue (8) dans l'évidement d'enclenchement (9) de la seconde pièce principale opposée (6) du dispositif d'assemblage, les deux bords opposés (1a', 2a') des plateaux des deux éléments voisins de table (1, 2, 3) soient étroitement tirés l'un contre l'autre.

8. Système de table selon la la revendication 7, caractérisé en ce qu'un élément élastique d'arrêt (13) est disposé à une extrémité (10a), de la boutonnière (10) prévue dans le levier de retenue (7) pour la liaison à boutonnière et broche et coopère avec la broche (11) de cette liaison à boutonnière et broche pour bloquer le levier de retenue (7) à sa position de repos, ce blocage pouvant être supprimé par une pression manuelle exercée par le bas dans le sens provoquant un mouvement de basculement du levier de retenue.

9. Système de table selon la revendication 7, caractérisé en ce que le talon de retenue (8) occupant la position d'enclenchement du levier de retenue (7) est orienté obliquement vers le haut et l'évidement correspondant d'enclenchement (9) de la seconde pièce principale (6) du dispositif d'assemblage est sensiblement ouvert vers le bas.

10. Système de table selon la revendication 9, caractérisé en ce que l'élément d'arrêt (14) est conformé en levier oscillant double dont la partie supérieure forme une partie d'arrêt et la partie inférieure, une partie de maniement et le levier oscillant peut pivoter autour de l'axe de rotation (15) entre une position d'arrêt ou position initiale et une position de libération et, par ailleurs, en ce que l'élément d'arrêt (14) se trouvant en position initiale subit automatiquement un basculement vers l'intérieur et le haut par la pénétration du talon (8) de retenue dans l'évidement d'enclenchement (9) de la seconde pièce principale (6), de telle manière que la partie inférieure du levier oscillant ressort du contour du châssis et qu'un pivotement du levier oscillant provoqué à la main et le mettant en position d'arrêt produit un blocage du talon de retenue (8) par complémentarité de formes et donc une fixation de l'assemblage, un ressort (16) immobilisant le levier oscillant à l'une des ses positions momentanées étant combiné avec sa partie supérieure.

11. Système de table selon la revendication 10, caractérisé en ce que des pièces d'angle (20) réalisées par moulage sous pression sont prévues sur les côtés inférieurs du plateau (1a) des éléments de table (1) et le levier de retenue (7) de la première pièce principale (5) ainsi que le lever oscillant d'arrêt (14) de la seconde pièce principale (6) de chaque dispositif d'assemblage sont réalisés sous forme de pièces moulées par injection, les évidements profilés (12) destinés aux leviers de retenue (7) des premières pièces principales (5) et les évidements d'enclenchement (9) des secondes pièces principales (6) des dispositifs d'assemblage étant réalisés dans les pièces d'angle correspondantes (20).

12. Système de table selon la revendication 10, caractérisé en ce que chaque dispositif d'assemblage comprend un premier boîtier en forme de caisson destiné à la première pièce principale (5), dans lequel l'évidement profilé (12) est réalisé et qui loge le levier de retenue (7) en l'autorisant à pivoter, ainsi qu'un second boîtier également en forme de caisson, destiné à la seconde pièce principale (6), dans lequel l'évidement d'enclenchement (9) est réalisé et qui loge le levier oscillant d'arrêt (14) de manière qu'il puisse pivoter, les deux boîtiers, le levier de retenue (7) et le levier oscillant d'arrêt (14) étant réalisés sous forme de pièces moulées par injection et les boîtiers étant encastrés latéralement et par le bas dans les régions des bords des plateaux des éléments correspondants de table (1, 2).

13. Système de table selon la revendication 7, caractérisé en ce que les bords (1a', 2a') des plateaux de table comportent un profilé élastique circonférenciel (17) qui est légèrement saillant sur le contour extérieur et assume la fonction d'élément de joint, de compensation des tolérances et de bord d'about entre les deux bords des plateaux assemblés de table.
